# EUROPÄISCHE PATENTSCHRIFT

(11) **EP 3 767 111 B1**
(45) Veröffentlichungstag und Bekanntmachung des Hinweises auf die Patenterteilung: **26.01.2022**
(21) Anmeldenummer: 19196756.1
(22) Anmeldetag: 11.09.2019
(51) Int. Cl.: F04D 25/06, F04D 29/42

(54) **LÜFTER UND ABDECKELEMENT FÜR EINEN LÜFTER**
FAN AND COVER FOR FAN
VENTILATUER ET ÉLÉMENT DE RECOUVREMENT POUR VENTILATEUR

(30) Priorität: 16.07.2019 EP 19186641
(43) Veröffentlichungstag der Anmeldung: 20.01.2021
(73) Patentinhaber: Elektrosil GmbH, 22761 Hamburg (DE)
(72) Erfinder: Bubke, Niels, 22761 Hamburg (DE)
(74) Vertreter: RGTH

(56) Entgegenhaltungen:
- WO-A2-2012/061777
- DE-U1-202008 015 041
- US-A1- 2007 099 459
- US-A1- 2013 064 700

## Beschreibung

Die vorliegende Erfindung betrifft einen Lüfter aufweisend ein Gehäuse, wobei an einer Gehäuseunterseite ein Abdeckelement angeordnet ist.

Ferner betrifft die vorliegende Erfindung ein Abdeckelement für einen Lüfter.

### Technologischer Hintergrund

Lüfter werden in vielen unterschiedlichen technischen Anwendungen zur Kühlung von elektronischen Geräten und Bauteilen oder zur Belüftung eingesetzt. Insbesondere in Komfortanwendungen, beispielsweise im Automobilbereich, werden Lüfter eingesetzt. Insbesondere bei Komfortanwendungen gilt ein besonderes Augenmerk den Geräuschemissionen der Lüfter.

Es ist bekannt zur Stromversorgung und zur Signalübertragung für andere elektrische Schnittstellen eines Lüfters eine elektrische Leitung an einer im Gehäuseinneren des Lüfters angeordnete Leiterplatte anzulöten und durch eine Öffnung des Lüftergehäuses hinauszuführen wie zum Beispiel offenbart in WO2012061777 A2.

Für den ESD-Schutz (electrostatic discharge) muss dann die Öffnung verschlossen sein, um die technischen Anforderungen zu erfüllen. Da der elektrische Anschluss der elektrischen Leitung auf der Leiterplatte im Inneren des Gehäuses liegt, ist dieser bereits früh im Produktionsprozess nicht mehr zugänglich. Daher ist durch die Anbringung der elektrischen Leitung früh im Produktionsprozess bereits die Länge der elektrischen Leitung festgelegt und kann nachträglich nur noch umständlich geändert werden. Problematisch ist auch, dass die bereits früh installierte elektrische Leitung durch den gesamten weiteren Produktionsprozess durchgeführt werden muss, was die Herstellung des Lüfters aufwändig macht. Zudem muss die elektrische Leitung mit einer Zugentlastung versehen werden.

### Darstellung der Erfindung: Aufgabe, Lösung, Vorteile

Es ist Aufgabe der vorliegenden Erfindung einen geräuscharmen Lüfter bereitzustellen, bei dem auf einfache Weise ein ESD-Schutz und eine Zugentlastung einer zur Stromversorgung und/oder zur Signalübertragung für elektrische Schnittstellen vorgesehenen elektrischen Leitung erfolgen kann. Ferner ist es Aufgabe der Erfindung ein Abdeckelement für einen Lüfter bereitzustellen, mit dem die vorgenannten Vorteile erzielt werden.

Zur Lösung der der Erfindung zugrundeliegenden Aufgabe wird ein Lüfter aufweisend ein Gehäuse vorgeschlagen, wobei im Gehäuse ein Elektromotor und ein von dem Elektromotor antreibbares oder angetriebenes Lüfterrad angeordnet sind, wobei das Gehäuse auf einer Gehäuseunterseite eine Öffnung für einen elektrischen Anschluss aufweist, wobei das Gehäuse an einer Umfangsseite einen Bügel aufweist, sodass zwischen dem Bügel und der Umfangsseite eine Durchführung ausgebildet ist, wobei eine elektrische Leitung zumindest teilweise an der Gehäuseunterseite angeordnet ist und durch die Durchführung hindurchgeführt ist, wobei ferner vorgesehen ist, dass an der Gehäuseunterseite ein Abdeckelement angeordnet ist, wobei das Abdeckelement einen ersten Abschnitt und einen zweiten Abschnitt aufweist, wobei der erste Abschnitt und der zweite Abschnitt in einem Winkel zueinander angeordnet sind, und wobei das Abdeckelement an der Gehäuseunterseite derart angeordnet ist, dass der erste Abschnitt zumindest teilweise in der Durchführung angeordnet ist und die elektrische Leitung unter Ausbildung einer Zugentlastung in der Durchführung einklemmt, und dass der zweite Abschnitt die Öffnung abdeckt.

Die Öffnung kann auch in einer Gehäuseoberseite des Gehäuses angeordnet sein.

In einer Aufsicht auf die Gehäuseunterseite befindet sich die Öffnung in einer Radialrichtung des Gehäuses gesehen bevorzugt zwischen der Drehachse des Lüfterrads und der Umfangsseite des Gehäuses.

Die elektrische Leitung ist durch die Durchführung zwischen dem Bügel und der Umfangsseite geführt und verläuft von dort aus zu der Öffnung in der Gehäuseunterseite. Die Umfangsseite und die Gehäuseunterseite stehen in einem Winkel von bevorzugt in etwa 90° zueinander, sodass die elektrische Leitung über die Kante am Übergang von der Umfangsseite zu der Gehäuseunterseite verläuft.

Der an der Umfangsseite des Gehäuses angeordnete Bügel kann an der Umfangsseite einseitig bzw. nur mit einem Bügelende befestigt sein, sodass die Durchführung an einer Seite offen ist. Ferner kann der Bügel auch beidseitig bzw. mit beiden Bügelenden an der Umfangsseite befestigt sein, sodass die Durchführung ösenartig ausgebildet ist.

Das erfindungsgemäß vorgesehene Abdeckelement umfassend den ersten Abschnitt und den zweiten Abschnitt ist vorteilhafterweise ausgebildet, sowohl eine Zugentlastung der elektrischen Leitung bereitzustellen, als auch für einen ESD-Schutz und eine Geräuschdämmung des Lüfters zu sorgen. Die Zugentlastung wird dadurch erzielt, dass der erste Abschnitt zumindest teilweise in der Durchführung angeordnet ist und die elektrische Leitung in der Durchführung einklemmt. Zudem deckt der zweite Abschnitt des Abdeckelements die Öffnung ab, wodurch das Gehäuseinnere und/oder ein elektrischer Anschluss, zum ESD-Schutz abgedeckt wird. Ferner werden durch die Abdeckung der Öffnung die Geräuschemissionen des Lüfters reduziert. Das Abdeckelement an dem erfindungsgemäßen Lüfter bietet den besonderen Vorteil eines kombinierten ESD-Schutzes und einer Zugentlastung für die elektrische Leitung in einem Bauteil.

Bevorzugt ist das Abdeckelement im Wesentlichen L-förmig ausgebildet.

Aufgrund der L-Form des Abdeckelements umgreift dieses die Kante am Übergang von der Umfangsseite zu der Gehäuseunterseite. Der erste Abschnitt verläuft in etwa parallel zur Umfangsseite. Der zweite Abschnitt verläuft in etwa parallel zur Gehäuseunterseite.

Bevorzugt ist vorgesehen, dass zwischen dem zweiten Abschnitt und der Gehäuseunterseite ein Kanal ausgebildet ist, wobei die elektrische Leitung in dem Kanal angeordnet ist.

Durch die Ausbildung eines mit dem zweiten Abschnitt des Abdeckelements abgedeckten Kanals wird die darin angeordnete elektrische Leitung zur Außenseite hin geschützt, so dass die Gefahr verringert wird, dass die elektrische Leitung im Produktionsprozess oder bei der Installation in einer Anwendung beschädigt wird.

Mit weiterem Vorteil kann vorgesehen sein, dass das Gehäuse in der Gehäuseunterseite eine in einer Radialrichtung verlaufende Vertiefung aufweist, wobei der zweite Abschnitt die radiale Vertiefung zur Ausbildung des Kanals abdeckt.

Der Kanal ist zwischen dem Abdeckelement und der Vertiefung ausgebildet. Die in der Radialrichtung laufende Vertiefung verläuft bevorzugt ausgehend von der in der Gehäuseunterseite angeordneten Öffnung in Richtung zur Umfangsseite auf den Bügel der Zugentlastung zu. Die elektrische Leitung, welche durch die Durchführung zwischen Bügel und Umfangsseite geführt ist, verläuft über die Kante am Übergang zwischen der Umfangsseite und der Gehäuseunterseite und verschwindet im von der Vertiefung und dem Abdeckelement gebildeten Kanal. In dem Kanal verläuft die elektrische Leitung weiter in Richtung zur Öffnung, sodass ein elektrischer Anschluss zum Betrieb des Lüfters bereitgestellt werden kann. Die Vertiefung kann durch eine entsprechende Ausgestaltung der Gehäusewand der Gehäuseunterseite bereitgestellt werden. Hierfür kann vorgesehen sein, dass die Gehäusewand der Gehäuseunterseite in Richtung des Gehäuseinneren in das Gehäuse hineingewölbt ist.

Durch die Ausbildung eines Kanals mit einer Vertiefung ist die darin angeordnete elektrische Leitung in etwa in der Erstreckungsebene der Gehäuseunterseite angeordnet. Die Bauhöhe des Lüfters kann dadurch reduziert werden.

Bevorzugt ist vorgesehen, dass in einem Gehäuseinneren eine Leiterplatte angeordnet ist, wobei die Leiterplatte die Öffnung von einer Gehäuseinnenseite her im Wesentlichen abdeckt.

Die Leiterplatte ist weiter bevorzugt konzentrisch um die Drehachse des Lüfterrads an der Gehäuseinnenseite angeordnet. Auf der Leiterplatte können ferner der Elektromotor zum Antrieb des Lüfterrads sowie Elektronikbauteile zur Steuerung des Lüfters angeordnet sein. Die Leiterplatte deckt die Öffnung von der Gehäuseinnenseite her im Wesentlichen ab. Dies führt zu einer weiteren Reduktion der Geräuschemissionen aus dem Gehäuseinneren des Lüfters.

Bevorzugt kann ein elektrischer Anschluss vorgesehen sein, umfassend einen auf der Leiterplatte angeordneten ersten, bevorzugt weiblichen, Teil einer Steckverbindung, welcher durch die Öffnung ragt, und von dem zweiten Abschnitt abgedeckt ist.

Zur Bereitstellung des elektrischen Anschlusses ist somit bevorzugt eine Steckverbindung vorgesehen. Ein erster Teil der Steckverbindung, bevorzugt ein weiblicher Teil, der Steckverbindung, ist derart auf der Leiterplatte angeordnet, dass dieser durch die Öffnung ragt und vom zweiten Abschnitt abgedeckt ist. Der erste Teil der Steckverbindung befindet sich somit zwischen der Leiterplatte und dem zweiten Abschnitt des Abdeckelements. Die Öffnung wird folglich von der Gehäuseinnenseite bevorzugt von der Leiterplatte und von der Außenseite von dem zweiten Abschnitt abgedeckt. Darüber hinaus ist die Öffnung weitgehend von dem durch die Öffnung ragenden ersten Teil der Steckverbindung ausgefüllt. In Summe sorgen diese Maßnahmen für eine erhebliche Reduktion der Geräuschemissionen aus dem Gehäuseinneren.

Mit weiterem Vorteil kann vorgesehen sein, dass der elektrische Anschluss einen endseitig an der elektrischen Leitung angeordneten zweiten, bevorzugt männlichen, Teil der Steckverbindung umfasst, welcher mit dem ersten Teil in Wirkverbindung steht.

Somit ist besonders bevorzugt der männliche Teil der Steckverbindung in dem weiblichen Teil der Steckverbindung angeordnet. Durch die Ausgestaltung des elektrischen Anschlusses als eine Steckverbindung umfassend den ersten und den zweiten Teil, wobei der erste Teil auf der Leiterplatte und durch die Öffnung hinausragend angeordnet ist, wird das im Stand der Technik bekannte Problem überwunden, dass die elektrische Leitung zur Stromversorgung bereits früh im Produktionsprozess des Lüfters an der im Gehäuseinneren angeordneten Leiterplatte angebracht und durch den restlichen Produktionsprozess mitgeführt werden muss. Somit kann der Lüfter umfassend Gehäuse, Lüfterrad, Elektromotor und Leiterplatte im Wesentlichen vollständig hergestellt werden, bevor die elektrische Leitung angeschlossen werden muss. Erst in späten Produktionsschritten wird die elektrische Leitung durch Verbinden des ersten Teils der Steckverbindung mit dem zweiten Teil der Steckverbindung an dem Lüfter angeordnet. Danach wird das Abdeckelement auf der Gehäuseunterseite derart angeordnet, dass der zweite Abschnitt die Öffnung und die elektrische Leitung und bevorzugt auch die Steckverbindung abdeckt und dass der erste Abschnitt des Abdeckelementes die elektrische Leitung in der Durchführung zur Herstellung einer Zugentlastung einklemmt. Auch muss die Länge der elektrischen Leitung anwendungsbezogen erst gegen Ende des Produktionsprozesses festgelegt werden.

Der erste Teil der Steckverbindung, insbesondere der weibliche Teil der Steckverbindung, wird bevorzugt als SMD-Bauteil (surface-mounted device) in einem SMT-Verfahren (surface-mounted technology) auf der Leiterplatte angeordnet beziehungsweise befestigt.

Bevorzugt kann vorgesehen sein, dass der erste Abschnitt bügelförmig mit zwei Längsstegen und einem endseitig der Längsstege angeordneten Quersteg ausgebildet ist.

Zwischen den Längsstegen und dem Quersteg sowie einem dem ersten Abschnitt zugewandten Bereich des zweiten Abschnittes ist somit eine Öffnung ausgebildet. Durch die bügelförmige Ausgestaltung des ersten Abschnittes kann Material für die Herstellung des Abdeckelements eingespart werden.

Mit weiterem Vorteil kann vorgesehen sein, dass an dem Quersteg ein aus der Erstreckungsebene des ersten Abschnittes unter einem Winkel herausstehendes Rastelement angeordnet ist.

Wird der erste Abschnitt des Abdeckelementes in die Durchführung zwischen Bügel und Umfangsseite des Gehäuses eingeführt, sodass die elektrische Leitung in der Durchführung festgeklemmt wird, so kann das Rastelement, wenn der erste Abschnitt ausreichend tief durch die Durchführung hindurchgeführt ist, hinter den Bügel greifen, sodass das Rastelement hinter dem Bügel einrastet. Das Abdeckelement wird damit verliersicher an dem Gehäuse des Lüfters gehalten.

Ferner bevorzugt weist der zweite Abschnitt zwei längsseitige Randstege und eine sich zwischen den Randstegen erstreckende Deckplatte auf.

Wenn die Gehäuseunterseite eine radiale Vertiefung aufweist, kann das Abdeckelement mit den Randstegen in die Vertiefung eingesetzt werden. Die Deckplatte des Abdeckelements wird durch die Randstege dann beabstandet von der Gehäuseunterseite gehalten, sodass zwischen der Deckplatte und der Gehäuseunterseite der Kanal für die elektrische Leitung ausgebildet wird. Darüber hinaus erfüllt die Deckplatte die Funktion, die Öffnung in der Gehäuseunterseite beziehungsweise die Steckverbindung zur Außenseite hin abzudecken.

Mit weiterem Vorteil kann vorgesehen sein, dass der zweite Abschnitt einen ersten Teilabschnitt und einen zweiten Teilabschnitt aufweist, wobei auf einer Unterseite der Deckplatte zwischen dem ersten Teilabschnitt und dem zweiten Teilabschnitt eine Stufe ausgebildet ist.

Der erste Teilabschnitt des zweiten Abschnittes des Abdeckelementes ist bevorzugt benachbart zu dem unter einem Winkel zum zweiten Abschnitt stehenden ersten Abschnitt des Abdeckelementes angeordnet. Der zweite Teilabschnitt des zweiten Abschnittes des Abdeckelementes ist auf der dem ersten Abschnitt abgewandten Seite des zweiten Abschnitts angeordnet. Auf der Unterseite des Abdeckelementes ist zwischen den Teilabschnitten die Stufe angeordnet. Der zweite Teilabschnitt des zweiten Abschnitts ist bevorzugt oberhalb der Öffnung der Gehäuseunterseite angeordnet. Im am Gehäuse des Lüfters angeordneten Zustand des Abdeckelements führt die Stufe zu einer Querschnittsvergrößerung des Kanals zwischen Abdeckelement und Gehäuseunterseite im zweiten Teilabschnitt. Durch den vergrößerten Querschnitt im Bereich der Öffnung in der Gehäuseunterseite wird ein vergrößerter Bauraum zur Verfügung gestellt, in dem die Steckverbindung, insbesondere der erste und der zweite Teil der Steckverbindung, angeordnet werden können.

Mit Vorteil kann vorgesehen sein, dass der zweite Teil der Steckverbindung an der Stufe des zweiten Abschnitts anliegt, sodass ein Herausgleiten des zweiten Teils der Steckverbindung aus dem ersten Teil verhindert wird.

Der, insbesondere männliche, zweite Teil der Steckverbindung wird somit mittels eines Formschlusses an der Stufe im Abdeckelement gesichert.

Ferner kann vorgesehen sein, dass der erste Teilabschnitt auf der Unterseite im Bereich der Stufe einen gewölbten oder gebogenen Übergangsbereich aufweist.

Durch einen gewölbten oder gebogenen oder angeschrägten Übergangsbereich wird der Winkel zwischen dem ersten Teilabschnitt und dem Stufenabsatz vergrößert. Dies hat den Vorteil, dass die elektrische Leitung, welche im Kanal unterhalb des ersten Teilabschnittes zum zweiten Teilabschnitt verläuft, an der Stufe weniger stark durch Stauchungen und Biegungen belastet wird.

Weiter vorteilhaft kann vorgesehen sein, dass die Deckplatte zumindest im zweiten Teilabschnitt Flügelabschnitte aufweist, welche an einer Oberseite des Abdeckelementes seitlich über die Randstege hinausragen.

Ist das Abdeckelement und insbesondere der zweite Abschnitt des Abdeckelementes mit den Randstegen in der Vertiefung der Gehäuseunterseite des Lüfters angeordnet, so stehen die Flügelabschnitt der Deckplatte seitlich über die Randstege hervor und liegen seitlich der Vertiefung an der Gehäuseunterseite des Lüfters an. Durch dieses Anliegen der Flügelabschnitt auf der Gehäuseunterseite wird eine weitere Geräuschminimierung erzielt.

Ferner kann bevorzugt vorgesehen sein, dass an einem von dem ersten Abschnitt abgewandten Ende der Deckplatte ein Abschlussstück in Richtung der Unterseite des Abdeckelementes absteht.

Das Abschlussstück verläuft bevorzugt quer zu den dem ersten Abschnitt abgewandten Enden der Randstege des zweiten Abschnittes und erfüllt zwei Funktionen. Zum einen hintergreift das Abschlussstück die Steckverbindung, insbesondere den weiblichen Teil der Steckverbindung, auf der der Stufe gegenüberliegenden Seite, sodass eine relative Positionierung des Abdeckelementes bezüglich der Steckverbindung vereinfacht wird. Zum anderen liegt das Abschlussstück an der Gehäuseunterseite des Lüfters an, wodurch eine Minimierung der Geräuschemissionen erzielt wird.

Ferner kann vorgesehen sein, dass die Randstege an einem dem ersten Abschnitt abgewandten Ende jeweils einen Rastvorsprung aufweisen.

Mit weiterem Vorteil ist bevorzugt vorgesehen, dass die Rastvorsprünge an den Randstegen die Öffnung in der Gehäuseunterseite hintergreifen.

In der bevorzugten Ausgestaltung, in der auf der Gehäuseunterseite eine radiale Vertiefung angeordnet ist und wobei die Randstege in der radialen Vertiefung angeordnet sind, sind die dem ersten Abschnitt abgewandten Enden der Randstege zumindest teilweise in der Öffnung in der Gehäuseunterseite des Lüfters angeordnet. Dabei hintergreifen die Rastvorsprünge einen radial inneren Bereich der Öffnung, sodass das Abdeckelement durch die Rastvorsprünge in Zusammenwirkung mit dem Rastelement des ersten Abschnittes an dem Gehäuse verliersicher gehalten wird.

Das Abdeckelement ist bevorzugt mit einer Clipverbindung mit dem Gehäuse verbindbar oder verbunden.

Mit weiterem Vorteil kann vorgesehen sein, dass das Rastelement den Bügel hintergreift.

In einer weiteren vorteilhaften Ausgestaltung ist vorgesehen, dass das Abdeckelement aus einem elektrisch isolierenden Material, insbesondere aus einem Kunststoff, einem Glas oder einer Keramik, besteht.

Durch die Ausgestaltung des Abdeckelementes aus einem elektrisch isolierenden Material ermöglicht dieses einen besonders effektiven ESD-Schutz.

Eine weitere Lösung der der Erfindung zugrundeliegenden Aufgabe besteht in der Bereitstellung eines Abdeckelementes für einen vorbeschriebenen Lüfter.

Sämtliche vorbeschriebenen Merkmale und daraus erzielten Vorteile können in analoger Weise auf das Abdeckelement übertragen werden.

Somit ist vorgesehen, dass das Abdeckelement einen ersten Abschnitt und einen zweiten Abschnitt umfasst, wobei der erste Abschnitt und der zweite Abschnitt in einem Winkel zueinander angeordnet sind, so dass das Abdeckelement im bevorzugt Wesentlichen L-förmig ausgebildet ist.

Bevorzugt ist der erste Abschnitt bügelförmig mit zwei Längsstegen und einem endseitig der Längsstege angeordneten Quersteg ausgebildet.

Zudem kann an dem Quersteg ein aus einer Erstreckungsebene des ersten Abschnitts unter einem Winkel herausstehendes Rastelement angeordnet sein.

Bevorzugt ist vorgesehen, dass der zweite Abschnitt zwei längsseitige Randstege und eine sich zwischen den Randstegen erstreckende Deckplatte aufweist.

Ferner kann der zweite Abschnitt einen ersten Teilabschnitt und einen zweiten Teilabschnitt aufweisen, wobei auf einer Unterseite der Deckplatte zwischen dem ersten Teilabschnitt und dem zweiten Teilabschnitt eine Stufe ausgebildet ist.

Vorteilhafterweise kann der erste Teilabschnitt im Bereich der Stufe einen gewölbten oder gebogenen oder angeschrägten Übergangsbereich aufweisen.

Bevorzugt ist vorgesehen, dass die Deckplatte zumindest im zweiten Teilabschnitt Flügelabschnitte aufweist, welche auf einer Oberseite des Abdeckelements seitlich über die Randstege hinausragen.

Auch kann an einem vom ersten Abschnitt abgewandten Ende der Deckplatte ein Abschlussstück in Richtung der Unterseite abstehen.

Bevorzugt weisen die Randstege am einem dem ersten Abschnitt abgewandten Ende jeweils einen Rastvorsprung auf.

Besonders bevorzugt besteht das Abdeckelement aus einem elektrisch isolierenden Material, insbesondere aus einem Kunststoff, einem Glas oder einer Keramik.

### Kurze Beschreibung der Figuren

Die Erfindung wird nachstehend näher anhand der Figuren erläutert.

Es zeigen
Fig. 1 eine perspektivische Darstellung eines Lüfters mit einem Gehäuse und einem Lüfterrad,
Fig. 2 eine perspektivische Darstellung einer Gehäuseunterseite des Lüfters mit einem Abdeckelement,
Fig. 3 eine perspektivische Darstellung der Gehäuseinnenseite des Lüfters ohne eine Leiterplatte,
Fig. 4 eine perspektivische Darstellung der Gehäuseinnenseite des Lüfters mit einer Leiterplatte,
Fig. 5 eine perspektivische Darstellung der Gehäuseunterseite des Lüfters ohne Abdeckelement,
Fig. 6 eine Querschnittsansicht des Lüfters,
Fig. 7 eine perspektivische Darstellung eines Abdeckelements, und
Fig. 8 eine weitere perspektivische Darstellung des Abdeckelements.

### Ausführliche Beschreibung der Figuren

In den Fig. 1 bis 6 ist ein Lüfter 100 in unterschiedlichen Perspektiven dargestellt. Dabei sind in den Fig. 2 bis 6 zum Zwecke der Übersichtlichkeit und des besseren Verständnisses nur Teile des Lüfter 100 gezeigt. Die Fig. 7 und 8 zeigen ein Abdeckelement 200 in unterschiedlichen perspektivischen Ansichten. Gleiche Bezugszeichen in den Fig. 1 bis 8 kennzeichnen die gleichen Merkmale.

Nach den Fig. 1 bis 6 weist der Lüfter 100 ein Gehäuse 10 auf, wobei im Gehäuse 10 ein durch einen nicht dargestellten Elektromotor antreibbares oder angetriebenes Lüfterrad 11 angeordnet ist. Auf einer Gehäuseunterseite 12 des Gehäuses 10 ist eine Öffnung 13 in einer Radialrichtung 14 gesehen in etwa zwischen der Drehachse 15 des Lüfterrades 11 und einer Umfangsseite 16 des Gehäuses angeordnet (Fig. 3, 5 und 6). Die Öffnung 13 ist für einen elektrischen Anschluss 30 zur Stromversorgung des im Gehäuseinneren 27 angeordneten und nicht näher dargestellten Elektromotors vorgesehen. Auf der Umfangsseite 16 weist das Gehäuse einen mit einem Bügelende 17a an der Umfangseite 16 befestigten Bügel 17 auf, sodass zwischen dem Bügel 17 und der Umfangsseite 16 eine Durchführung 18 ausgebildet wird. Die Durchführung 18 ist einseitig offen. Eine elektrische Leitung 19 ist zumindest teilweise an der Gehäuseunterseite 12 angeordnet und durch die Durchführung 18 hindurchgeführt. Wie insbesondere in Fig. 2 zu erkennen ist, ist auf der Gehäuseunterseite 12 ein Abdeckelement 200 angeordnet. Das Abdeckelement 200 weist, wie gut in den Fig. 7 und 8 zu erkennen ist, einen ersten Abschnitt 210 und einen zweiten Abschnitt 211 auf. Der erste Abschnitt 210 und der zweite Abschnitt 211 sind in einem Winkel zueinander angeordnet, sodass das Abdeckelement 200 im Wesentlichen L-förmig ausgebildet ist. Der erste Abschnitt 210 des Abdeckelementes 200 ist nach Fig. 1 zumindest teilweise in der Durchführung 18 angeordnet und durch diese hindurchgeführt, sodass die elektrische Leitung 19 unter Ausbildung einer Zugentlastung 20 in der Durchführung 18 eingeklemmt ist. Der zweite Abschnitt 211 des Abdeckelementes 200 deckt die Öffnung 13 ab (Fig. 2). Wie insbesondere in Fig. 5 zu erkennen ist, ist in der Gehäuseunterseite 12 eine in der Radialrichtung 14 ausgehend von der Öffnung 13 zur Umfangsseite 16 verlaufende Vertiefung 21 ausgebildet, in welcher die elektrische Leitung 19 angeordnet ist. Aus der Querschnittsansicht nach Fig. 6 ist zu entnehmen, dass der zweite Abschnitt 211 mit der Gehäuseunterseite 12 einen abgedeckten Kanal 22 ausbildet. Die Vertiefung 21 ist durch eine entsprechende Ausformung 23 der Gehäusewand 24 des Gehäuses 10 gebildet. Von einer Gehäuseinnenseite 25 gesehen ist die Vertiefung 21, wie in Fig. 3 und 4 zu erkennen ist, in Form einer Wölbung 26 ausgebildet. Im Gehäuseinneren 27 ist ferner eine Leiterplatte 28 auf einer Gehäuseinnenseite 29 angeordnet, welche die Öffnung 13 von der Gehäuseinnenseite 29 her abdeckt (Fig. 4). Auf der Leiterplatte 28 sind Elektronikbauteile 29 zur Steuerung des Lüfters 100 angeordnet.

Zur Bereitstellung des elektrischen Anschlusses 30 ist auf der Leiterplatte 28 eine Steckverbindung 31 angeordnet. Die Steckverbindung 31 umfasst einen ersten weiblichen Teil 32 und einen darin angeordneten zweiten männlichen Teil 33. Der erste weibliche Teil 32 ist auf der Leiterplatte 28 als ein SMD-Bauteil in einem SMT-Verfahren befestigt und ragt durch die Öffnung 13 hindurch. Der zweite männliche Teil 33 ist endseitig an der elektrischen Leitung 19 angeordnet. Wie in Fig. 3 und 6 gezeigt ist, wird die Steckverbindung 31, umfassend den ersten weiblichen Teil 32 und den zweiten männlichen Teil 33, von dem zweiten Abschnitt 211 des Abdeckelementes 200 abgedeckt.

Wie gut in den Fig. 7 und 8 erkennbar ist, ist das Abdeckelement 200 umfassend den ersten Abschnitt 210 und den zweiten Abschnitt 211 ist im Wesentlichen L-förmig ausgebildet. Der erste Abschnitt 210 weist zwei Längsstege 212a, 212b und einen endseitig der Längsstege 212a, 212b quer an diesen angeordneten Quersteg 213 auf. Der erste Abschnitt 210 weist daher eine Öffnung 214 auf. An dem Quersteg 213 ist ein unter einem Winkel zu der Erstreckungsebene des ersten Abschnitts 210 herausgestehendes Rastelement 215 angeordnet. Dieses Rastelement 215 hintergreift im am Gehäuse 10 des Lüfters 100 angeordneten Zustand den Bügel 17, wie insbesondere in Fig. 6 erkennbar ist. Der zweite Abschnitt 212 des Abdeckelementes 200 weist zwei sich längsseitig erstreckende Randstege 216a, 216b auf. Zwischen den Randstegen 216a, 216b erstreckt sich eine Deckplatte 217, welche in einem am Gehäuse 10 angeordneten Zustand die Vertiefung 21 in der Gehäuseunterseite 12 zur Ausbildung des Kanals 22 abdeckt. Der zweite Abschnitt 211 ist unterteilt in einen ersten Teilabschnitt 218 und einen zweiten Teilabschnitt 219. Zwischen dem ersten Teilabschnitt 218 und dem zweiten Teilabschnitt 219 ist eine Stufe 220 an der Unterseite 221 des zweiten Abschnitts 211 ausgebildet. Im am Gehäuse 10 angeordneten Zustand steht, wie in Fig. 6 erkennbar, der zweite männliche Teil 33 der Steckverbindung 32 im Anschlag mit der Stufe 220 des Abdeckelements 200, wodurch der männliche Teil 33 in der Steckverbindung 31 gesichert wird. Im Bereich der Stufe 220 weist der erste Teilabschnitt 218 einen gewölbten, gebogenen oder abgeschrägten Übergangsbereich 222 auf. Der Übergangsbereich 222 dient, wie in Fig. 6 gezeigt ist, einer belastungsfreien Führung der elektrischen Leitung 19 im Anschlussbereich an den zweiten Teil 33 der Steckverbindung 31. Die Deckplatte 217 weist im zweiten Teilabschnitt 219 und teilweise auch im ersten Teilabschnitt 218 Flügelabschnitte 223 auf, welche an einer Oberseite 224 des Abdeckelementes 200 seitlich über die Randstege 216a, 216b hinausragen. Im am Gehäuse 10 angeordneten Zustand liegen die Flügelabschnitte 223, wie in Fig. 2 gezeigt, an der Gehäuseunterseite 12 an.

An einem vom ersten Abschnitt 210 abgewandten Ende 225 der Deckplatte 217 ist ein Abschlussstück 226 angeordnet, welches im am Gehäuse 10 angeordneten Zustand auf der Gehäuseunterseite 12 aufliegt. Zudem weisen die Randstege 216a, 216b an dem dem ersten Abschnitt 210 abgewandten Ende 225 jeweils einen Rastvorsprung 227 auf. Im am Gehäuse 10 angeordneten Zustand, in dem die Randstege 216a, 216b in der Vertiefung 21 angeordnet sind, sind die Randstege 216a, 216b auch teilweise in der Öffnung 13 angeordnet, so dass die Rastvorsprünge 227 die Gehäusewand 24 der Gehäuseunterseite 12 hintergreifen (Fig. 3).

Das Abdeckelement 200 ist aus einem isolierenden Material wie einem Kunststoff, einem Glas oder einer Keramik ausgebildet, um für einen ESD-Schutz zu sorgen.

### Liste der Bezugszeichen

- 100: Lüfter
- 10: Gehäuse
- 11: Lüfterrad
- 12: Gehäuseunterseite
- 13: Öffnung
- 14: Radialrichtung
- 15: Drehachse
- 16: Umfangsseite
- 17: Bügel
- 17a: Bügelende
- 18: Durchführung
- 19: Elektrische Leitung
- 20: Zugentlastung
- 21: Vertiefung
- 22: Kanal
- 23: Ausformung
- 24: Gehäusewand
- 25: Gehäuseinnenseite
- 26: Wölbung
- 27: Gehäuseinneres
- 28: Leiterplatte
- 29: Elektronikbauteil
- 30: Elektrischer Anschluss
- 31: Steckverbindung
- 32: Erster weiblicher Teil
- 33: Zweiter Männlicher Teil
- 200: Abdeckelement
- 210: Erster Abschnitt
- 211: Zweiter Abschnitt
- 212a: Längssteg
- 212b: Längssteg
- 213: Quersteg
- 214: Öffnung
- 215: Rastelement
- 216a: Randsteg
- 216b: Randsteg
- 217: Deckplatte
- 218: Erster Teilabschnitt
- 219: Zweiter Teilabschnitt
- 220: Stufe
- 221: Unterseite
- 222: Übergangsbereich
- 223: Flügelabschnitt
- 224: Oberseite
- 225: Ende
- 226: Abschlussstück
- 227: Rastvorsprung

## Patentansprüche

1. Lüfter (100) aufweisend ein Gehäuse (10), wobei im Gehäuse (10) ein Elektromotor und ein von dem Elektromotor antreibbares oder angetriebenes Lüfterrad (11) angeordnet sind, wobei das Gehäuse (10) auf einer Gehäuseunterseite (12) eine Öffnung (13) für einen elektrischen Anschluss (30) aufweist, wobei das Gehäuse (10) an einer Umfangsseite (16) einen Bügel (17) aufweist, so dass zwischen dem Bügel (17) und der Umfangsseite (16) eine Durchführung (18) ausgebildet ist, wobei eine elektrische Leitung (19) zumindest teilweise an der Gehäuseunterseite (12) angeordnet ist und durch die Durchführung (18) hindurchgeführt ist, **dadurch gekennzeichnet, dass** an der Gehäuseunterseite (12) ein Abdeckelement (200) angeordnet ist, wobei das Abdeckelement (200) einen ersten Abschnitt (210) und einen zweiten Abschnitt (211) aufweist, wobei der erste Abschnitt (210) und der zweite Abschnitt (211) in einem Winkel zueinander angeordnet sind, und dass das Abdeckelement (200) an der Gehäuseunterseite (12) derart angeordnet ist, dass der erste Abschnitt (210) zumindest teilweise in der Durchführung (18) angeordnet ist und die elektrische Leitung (19) unter Ausbildung einer Zugentlastung (20) in der Durchführung (18) einklemmt, und dass der zweite Abschnitt (211) die Öffnung (13) abdeckt.

2. Lüfter (100) nach Anspruch 1, **dadurch gekennzeichnet, dass** zwischen dem zweiten Abschnitt (211) und der Gehäuseunterseite (12) ein Kanal (22) ausgebildet ist, wobei die elektrische Leitung (19) in dem Kanal (22) angeordnet ist, und dass bevorzugt das Gehäuse (10) in der Gehäuseunterseite (12) eine in einer Radialrichtung (14) verlaufende Vertiefung (21) aufweist, wobei der zweite Abschnitt (211) die radiale Vertiefung (21) zur Ausbildung des Kanals (22) abdeckt.

3. Lüfter (100) nach Anspruch 1 oder 2, **dadurch gekennzeichnet, dass** in einem Gehäuseinneren (27) eine Leiterplatte (28) angeordnet ist, wobei die Leiterplatte (28) die Öffnung (13) von einer Gehäuseinnenseite (25) her im Wesentlichen abdeckt.

4. Lüfter (100) nach Anspruch 3, **dadurch gekennzeichnet, dass** ein elektrischer Anschluss (30) vorgesehen ist, umfassend einen auf der Leiterplatte (28) angeordneten ersten, bevorzugt weiblichen, Teil (32) einer Steckverbindung (31), welcher durch die Öffnung (13) ragt, und von dem zweiten Abschnitt (211) abgedeckt ist, und dass weiter bevorzugt der elektrische Anschluss (30) einen endseitig an der elektrischen Leitung (19) angeordneten, zweiten, insbesondere bevorzugt männlichen, Teil (33) der Steckverbindung (31) umfasst, welcher mit dem ersten Teil (32) in Wirkverbindung steht.

5. Lüfter (100) nach einem der vorgenannten Ansprüche, **dadurch gekennzeichnet, dass** der erste Abschnitt (210) bügelförmig mit zwei Längsstegen (212a, 212b) und einem endseitig der Längsstege (212a, 212b) angeordneten Quersteg (213) ausgebildet ist, und dass bevorzugt an dem Quersteg (213) ein aus einer Erstreckungsebene des ersten Abschnitts (210) unter einem Winkel herausstehendes Rastelement (215) angeordnet ist, und dass weiter bevorzugt das Rastelement (215) den Bügel (17) hintergreift.

6. Lüfter (100) nach einem der vorgenannten Ansprüche, **dadurch gekennzeichnet, dass** der zweite Abschnitt (211) zwei längsseitige Randstege (216a, 216b) und eine sich zwischen den Randstegen (216a, 216b) erstreckende Deckplatte (217) aufweist.

7. Lüfter (100) nach Anspruch 6, **dadurch gekennzeichnet, dass** der zweite Abschnitt (211) einen ersten Teilabschnitt (218) und einen zweiten Teilabschnitt (219) aufweist, wobei auf einer Unterseite (221) der Deckplatte (217) zwischen dem ersten Teilabschnitt (218) und dem zweiten Teilabschnitt (219) eine Stufe (220) ausgebildet ist.

8. Lüfter (100) nach Anspruch 7, **dadurch gekennzeichnet, dass** der zweite Teil (33) der Steckverbindung (31) an der Stufe (220) des zweiten Abschnitts (211) anliegt, sodass ein Herausgleiten des zweiten Teils (33) aus dem ersten Teil (32) verhindert wird.

9. Lüfter (100) nach Anspruch 7 oder 8, **dadurch gekennzeichnet, dass** der erste Teilabschnitt (218) im Bereich der Stufe (220) einen gewölbten oder gebogenen Übergangsbereich (222) aufweist.

10. Lüfter (100) nach einem der Ansprüche 6 bis 9, **dadurch gekennzeichnet, dass** die Deckplatte (217) zumindest im zweiten Teilabschnitt (219) Flügelabschnitte (223) aufweist, welche an einer Oberseite (224) des Abdeckelements (200) seitlich über die Randstege (216a, 216b) hinausragen, und/oder dass an einem vom ersten Abschnitt (210) abgewandten Ende (225) der Deckplatte (217) ein Abschlussstück (226) in Richtung der Unterseite (221) des Abdeckelements (200) absteht.

11. Lüfter (100) nach einem der Ansprüche 6 bis 10, **dadurch gekennzeichnet, dass** die Randstege (216a, 216b) am einem dem ersten Abschnitt (210) abgewandten Ende (225) jeweils einen Rastvorsprung (226) aufweisen, und dass bevorzugt die Rastvorsprünge (226) an den Randstegen (216a, 216b) die Öffnung (13) hintergreifen.

12. Lüfter (100) nach einem der vorgenannten Ansprüche, **dadurch gekennzeichnet, dass** das Abdeckelement (200) aus einem elektrisch isolierenden Material, insbesondere aus einem Kunststoff, einem Glas oder einer Keramik, besteht.

13. Abdeckelement (200) für einen Lüfter (100) nach einem der vorgenannten Ansprüche, umfassend einen ersten Abschnitt (210) und einen zweiten Abschnitt (211), **dadurch gekennzeichnet, dass** der erste Abschnitt (210) und der zweite Abschnitt (211) in einem Winkel zueinander angeordnet sind, so dass das Abdeckelement bevorzugt im Wesentlichen L-förmig ausgebildet ist.

14. Abdeckelement (200) nach Anspruch 13, **dadurch gekennzeichnet, dass** der erste Abschnitt (210) bügelförmig mit zwei Längsstegen (212a, 212b) und einem endseitig der Längsstege (212a, 212b) angeordneten Quersteg (213) ausgebildet ist, wobei bevorzugt an dem Quersteg (213) ein aus einer Erstreckungsebene des ersten Abschnitts (210) unter einem Winkel herausstehendes Rastelement (215) angeordnet ist, und/oder dass der zweite Abschnitt (211) zwei längsseitige Randstege (216a, 216b) und eine sich zwischen den Randstegen (216a, 216b) erstreckende Deckplatte (217) aufweist, wobei bevorzugt der zweite Abschnitt (211) einen ersten Teilabschnitt (218) und einen zweiten Teilabschnitt (219) aufweist, wobei auf einer Unterseite (221) der Deckplatte (217) zwischen dem ersten Teilabschnitt (218) und dem zweiten Teilabschnitt (219) eine Stufe (220) ausgebildet ist.

15. Abdeckelement (200) nach Anspruch 14, **dadurch gekennzeichnet, dass** der erste Teilabschnitt (218) im Bereich der Stufe (220) einen gewölbten oder gebogenen Übergangsbereich (222) aufweist, und/oder dass die Deckplatte (217) zumindest im zweiten Teilabschnitt (219) Flügelabschnitte (223) aufweist, welche auf einer Oberseite (224) des Abdeckelements seitlich über die Randstege (216a, 216b) hinausragen.

## Claims

1. A fan (100) having a housing (10), wherein an electric motor and a fan wheel (11) which can be driven or is driven by the electric motor are arranged in the housing (10), wherein the housing (10) on an underside of the housing (12) has an opening (13) for an electrical connection (30), wherein the housing (10) has a bracket (17) on a peripheral side (16) so that a bushing (18) is formed between the bracket (17) and the peripheral side (16), wherein an electrical line (19) is at least partially arranged on the underside of the housing (12) and is passed through the bushing (18), **characterized in that** a cover element (200) is arranged on the underside of the housing (12), wherein the cover element (200) has a first section (210) and a second section (211), wherein the first section (210) and the second section (211) are arranged at an angle to one another, and **in that** the cover element (200) is arranged at the underside of the housing (12) in such a way that the first section (210) is at least partially arranged in the bushing (18) and clamps the electrical line (19) in the bushing (18) with the formation of a strain relief (20), and **in that** the second section (211) covers the opening (13).

2. Fan (100) according to claim 1, **characterized in that** a channel (22) is formed between the second section (211) and the underside of the housing (12), wherein the electrical line (19) is arranged in the channel (22), and **in that** preferably the housing (10) has a recess (21) running in a radial direction (14) in the underside of the housing (12), wherein the second section (211) covers the radial recess (21) for forming the channel (22).

3. Fan (100) according to claim 1 or 2, **characterized in that** a printed circuit board (28) is arranged in a housing interior (27), wherein the printed circuit board (28) essentially covers the opening (13) from an inside of the housing (25).

4. Fan (100) according to claim 3, **characterized in that** an electrical connection (30) is provided, comprising a first, preferably female, part (32) of a plug connection (31) which is arranged on the printed circuit board (28) and which protrudes through the opening (13) and is covered by the second section (211), and **in that** further preferably the electrical connection (30) comprises a second, particularly preferably male, part (33) of the plug connection (31) which is arranged at the end of the electrical line (19) ) and which is in operative connection with the first part (32).

5. Fan (100) according to one of the preceding claims, **characterized in that** the first section (210) is bow-shaped with two longitudinal webs (212a, 212b) and a transverse web (213) arranged at the end of the longitudinal webs (212a, 212b), and **in that** preferably a latching element (215) protruding at an angle from a plane of extent of the first section (210) is arranged on the transverse web (213), and that further preferably the latching element (215) engages behind the bracket (17).

6. Fan (100) according to one of the preceding claims, **characterized in that** the second section (211) has two longitudinal edge webs (216a, 216b) and a cover plate (217) extending between the edge webs (216a, 216b).

7. Fan (100) according to claim 6, **characterized in that** the second section (211) has a first partial section (218) and a second partial section (219), wherein on an underside (221) of the cover plate (217) a step (220) is formed between the first partial section (218) and the second partial section (219).

8. Fan (100) according to claim 7, **characterized in that** the second part (33) of the plug connection (31) abuts against the step (220) of the second section (211) so that the second part (33) is prevented from sliding out of the first part (32).

9. Fan (100) according to claim 7 or 8, **characterized in that** the first partial section (218) has an arched or curved transition area (222) in the area of the step (220).

10. Fan (100) according to one of claims 6 to 9, **characterized in that** the cover plate (217) at least in the second partial section (219) has wing sections (223) which on an upper side (224) of the cover element (200) protrude laterally over the edge webs (216a, 216b), and / or **in that** at an end (225) of the cover plate (217) facing away from the first section (210) a terminating piece (226) protrudes in the direction of the underside (221) of the cover element (200).

11. Fan (100) according to one of claims 6 to 10, **characterized in that** the edge webs (216a, 216b) each have a latching projection (226) on an end (225) facing away from the first section (210), and **in that** preferably the latching projections (226) engage behind the opening (13) on the edge webs (216a, 216b).

12. Fan (100) according to one of the preceding claims, **characterized in that** the cover element (200) consists of an electrically insulating material, in particular a plastic, a glass or a ceramic.

13. Cover element (200) for a fan (100) according to one of the preceding claims, comprising a first section (210) and a second section (211), **characterized in that** the first section (210) and the second section (211) are arranged at an angle to one another, so that the cover element is preferably formed substantially L-shaped.

14. Cover element (200) according to claim 13, **characterized in that** the first section (210) is bow-shaped with two longitudinal webs (212a, 212b) and a transverse web (213) arranged at the end of the longitudinal webs (212a, 212b), wherein preferably a latching element (215) protruding at an angle from a plane of extent of the first section (210) is arranged on the transverse web (213), and / or **in that** the second section (211) has two longitudinal edge webs (216a, 216b) and a cover plate (217) extending between the edge webs (216a, 216b), wherein the second section (211) preferably has a first partial section (218) and a second partial section (219), wherein on an underside (221) of the cover plate (217) a step (220) is formed between the first partial section (218) and the second partial section (219).

15. Cover element (200) according to claim 14, **characterized in that** the first partial section (218) has an arched or curved transition area (222) in the area of the step (220), and / or **in that** the cover plate (217) at least in the second partial section (219) has wing sections (223) which protrude laterally over the edge webs (216a, 216b) on an upper side (224) of the cover element.

## Revendications

1. Ventilateur (100) présentant un boîtier (10), dans lequel un moteur électrique et une roue de ventilateur (11) entraînée ou apte à être entraînée par le moteur électrique sont disposés dans le boîtier (10), dans lequel le boîtier (10) présente une ouverture (13) pour un raccord électrique (30) sur un côté inférieur de boîtier (12), dans lequel le boîtier (10) présente un étrier (17) sur un côté périphérique (16), de sorte qu'un passage (18) est formé entre l'étrier (17) et le côté périphérique (16), dans lequel une ligne électrique (19) est disposée au moins partiellement sur le côté inférieur de boîtier (12) et guidée à travers le passage (18), **caractérisé en ce qu'**un élément de couverture (200) est disposé sur le côté inférieur de boîtier (12), dans lequel l'élément de couverture (200) présente une première section (210) et une deuxième section (211), dans lequel la première section (210) et la deuxième section (211) forment un angle entre elles, et **en ce que** l'élément de couverture (200) est disposé de telle façon sur le côté inférieur de boîtier (12) que la première section (210) est disposée au moins partiellement dans le passage (18) et la ligne électrique (19) est serrée dans le passage (18) en formant un réducteur de traction (20), et **en ce que** la deuxième section (211) recouvre l'ouverture (13).

2. Ventilateur (100) selon la revendication 1, **caractérisé en ce qu'**un canal (22) est formé entre la deuxième section (211) et le côté inférieur de boîtier (12), dans lequel la ligne électrique (19) est disposée dans le canal (22), et **en ce que** le boîtier (10) présente de préférence une cavité (21) s'étendant dans une direction radiale (14) dans le côté inférieur de boîtier (12), dans lequel la deuxième section (211) recouvre la cavité radiale (21) pour former le canal (22).

3. Ventilateur (100) selon la revendication 1 ou 2, **caractérisé en ce qu'**une plaque conductrice (28) est disposée dans un intérieur de boîtier (27), dans lequel la plaque conductrice (28) recouvre quasiment l'ouverture (13) depuis un côté intérieur de boîtier (25).

4. Ventilateur (100) selon la revendication 3, **caractérisé en ce qu'**il est prévu un raccord électrique (30) comportant une première partie de préférence femelle (32) d'une connexion à enfichage (31), laquelle est disposée sur la plaque conductrice (28) et fait saillie à travers l'ouverture (13) tout en étant recouverte par la deuxième section (211), et **en ce que** le raccord électrique (30) comporte également de préférence une deuxième partie en particulier de préférence mâle (33) de la connexion à enfichage (31), laquelle est disposée à l'extrémité de la ligne électrique (19) et se trouve en liaison active avec la première partie (32).

5. Ventilateur (100) selon l'une des revendications précédentes, **caractérisé en ce que** la première section (210) est conçue en forme d'étrier avec deux branches longitudinales (212a, 212b) et une branche transversale (213) disposée à l'extrémité des branches longitudinales (212a, 212b), et **en ce qu'**un élément d'encliquetage (215) faisant saillie à partir d'un plan d'extension de la première section (210) en formant un angle est disposé de préférence sur la branche transversale (213), et **en ce que** l'élément d'encliquetage (215) s'engage également de préférence derrière l'étrier (17).

6. Ventilateur (100) selon l'une des revendications précédentes, **caractérisé en ce que** la deuxième section (211) présente deux branches de bord longitudinales (216a, 216b) et une plaque de couverture (217) s'étendant entre les branches de bord longitudinales (216a, 216b).

7. Ventilateur (100) selon la revendication 6, **caractérisé en ce que** la deuxième section (211) présente une première section partielle (218) et une deuxième section partielle (219), dans lequel un gradin (220) est formé entre la première section partielle (218) et la deuxième section partielle (219) sur un côté inférieur (221) de la plaque de couverture (217).

8. Ventilateur (100) selon la revendication 7, **caractérisé en ce que** la deuxième partie (33) de la connexion à enfichage (31) s'applique sur le gradin (220) de la deuxième section (211), de manière à empêcher que la deuxième partie (33) ne glisse hors de la première partie (32).

9. Ventilateur (100) selon la revendication 7 ou 8, **caractérisé en ce que** la première section partielle (218) présente une région de transition (222) voûtée ou courbée dans la région du gradin (220).

10. Ventilateur (100) selon l'une des revendications 6 à 9, **caractérisé en ce que** la plaque de couverture (217) présente des sections de pale (223) au moins dans la deuxième section partielle (219), lesquelles font saillie latéralement au-delà des branches de bord (216a, 216b) sur le côté supérieur (224) de l'élément de couverture (200), et/ou **en ce qu'**à une extrémité (225) de la plaque de couverture (217) opposée à la première section (210), une pièce de raccordement (226) fait saillie dans la direction du côté inférieur (221) de l'élément de couverture (200).

11. Ventilateur (100) selon l'une des revendications 6 à 10, **caractérisé en ce que** les branches de bord (216a, 216b) présentent respectivement une saillie d'encliquetage (226) à une extrémité (225) opposée à la première section (210), et **en ce que** les saillies d'encliquetage (226) sur les branches de bord (216a, 216b) s'engagent de préférence derrière l'ouverture (13).

12. Ventilateur (100) selon l'une des revendications précédentes, **caractérisé en ce que** l'élément de couverture (200) est constitué d'un matériau électriquement isolant, en particulier d'une matière plastique, d'un verre ou d'une céramique.

13. Élément de couverture (200) pour un ventilateur (100) selon l'une des revendications précédentes, comportant une première section (210) et une deuxième section (211), **caractérisé en ce que** la première section (210) et la deuxième section (211) sont disposées de manière à former un angle entre elles, de sorte que l'élément de couverture présente de préférence quasiment une forme de L.

14. Élément de couverture (200) selon la revendication 13, **caractérisé en ce que** la première section (210) présente une forme d'étrier avec deux branches longitudinales (212a, 212b) et une branche transversale (213) disposée à l'extrémité des branches longitudinales (212a, 212b), dans lequel un élément d'encliquetage (215) faisant saillie à partir d'un plan d'extension de la première section (210) en formant un angle est disposé de préférence sur la branche transversale (213), et/ou **en ce que** la deuxième section (211) présente deux branches de bord longitudinales (216a, 216b) et une plaque de couverture (217) s'étendant entre les branches de bord longitudinales (216a, 216b), dans lequel de préférence la deuxième section (211) présente une première section partielle (218) et une deuxième section partielle (219), dans lequel un gradin (220) est formé entre la première section partielle (218) et la deuxième section partielle (219) sur un côté inférieur (221) de la plaque de couverture (217).

15. Élément de couverture (200) selon la revendication 14, **caractérisé en ce que** la première section partielle (218) présente une région de transition (222) voûtée ou courbée dans la région du gradin (220), et/ou **en ce que** la plaque de couverture (217) présente des sections de pale (223) au moins dans la deuxième section partielle (219), lesquelles font saillie latéralement au-delà des branches de bord (216a, 216b) sur un côté supérieur (224) de l'élément de couverture.
